# EUROPÄISCHE PATENTSCHRIFT

(11) **EP 2 826 336 B1**
(45) Veröffentlichungstag und Bekanntmachung des Hinweises auf die Patenterteilung: **02.03.2016**
(21) Anmeldenummer: 13719181.3
(22) Anmeldetag: 04.03.2013
(51) Int. Cl.: H05B 6/06, H05B 6/12, F24C 7/08

(54) **KOCHFELDVORRICHTUNG**
COOKING HOB DEVICE
DISPOSITIF DE PLAQUE DE CUISSON

(30) Priorität: 14.03.2012 ES 201230382
(43) Veröffentlichungstag der Anmeldung: 21.01.2015
(73) Patentinhaber: BSH Hausgeräte GmbH, 81739 München (DE)
(72) Erfinder: GARDE ARANDA, Ignacio, E-50012 Zaragoza (ES); HERRERA RODRIGUEZ, Javier, E-50009 Zaragoza (ES); PALACIOS TOMAS, Daniel, E-50008 Zaragoza (ES); PEINADO ADIEGO, Ramon, E-50008 Zaragoza (ES); VALEAU MARTIN, David, E-50010 Zaragoza (ES)
(86) Internationale Anmeldenummer: PCT/IB2013/051704
(87) Internationale Veröffentlichungsnummer: WO 2013/136218

(56) Entgegenhaltungen:
- EP-A2- 1 505 350
- EP-A2- 2 242 328
- WO-A1-2008/101766
- WO-A1-2009/049989

## Beschreibung

Die Erfindung geht aus von einer Induktionskochfeldvorrichtung nach dem Oberbegriff des Anspruchs 1.

Es sind Induktionskochfeldvorrichtung mit variablem Kochbereich bekannt, wobei eine Sensoreinheit vorgesehen ist, die auf dem Kochbereich platziertes Gargeschirr nach einer manuellen Anforderung erkennt, wobei bereits erkannte Gargeschirre nach einer begrenzten Wartezeit erneut manuell erkennt werden müssen.

Ein Vorrichtung gemäß dem Oberbegriff des Anspruchs 1 ist aus WO 2009/049989 A1 bekannt.

Die Aufgabe der Erfindung besteht insbesondere darin, eine gattungsgemäße Vorrichtung mit verbesserten Eigenschaften hinsichtlich eines erhöhten Bedienkomforts bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einer Induktionskochfeldvorrichtung, mit zumindest einem variablen Kochbereich, zumindest einer Sensoreinheit, die dazu vorgesehen ist, zumindest eine Geometriekenngröße zumindest eines in dem Kochbereich platzierten Gargeschirrs zu detektieren, und zumindest einer Steuereinheit, die dazu vorgesehen ist, eine Einzelmessung der Sensoreinheit auf Bedieneranfrage zu starten und zumindest eine hierbei detektierte Geometriekenngröße zu speichern.

Es wird vorgeschlagen, dass die Steuereinheit dazu vorgesehen ist, die zumindest eine detektierte Geometriekenngröße zumindest so lange zu speichern, bis eine Resetsituation auftritt. Vorzugsweise weist die Kochfeldvorrichtung zumindest eine Kochfeldplatte auf. Unter einem "variablen" Kochbereich soll insbesondere ein Kochbereich auf der Kochfeldplatte verstanden werden, der zumindest eine Heizzone aufweist, die insbesondere in ihrer Position und/oder ihrer Form veränderbar ist. Unter einer "Heizzone" soll insbesondere eine Zone verstanden werden, der eine Heizleistung zuordenbar ist, um ein darauf positioniertes Gargeschirr, beispielsweise einen Topf eine Pfanne und/oder einen Bräter, zu erwärmen. Insbesondere weist die Kochfeldvorrichtung zumindest eine Heizeinheit mit einer Vielzahl von, insbesondere zumindest vier, vorteilhaft zumindest zehn, vorzugsweise zumindest zwanzig, insbesondere regelmäßig angeordneten, Heizelementen auf, deren Positionen den variablen Kochbereich definieren. Insbesondere ist die Kochfeldvorrichtung als Matrixkochfeldvorrichtung ausgebildet. Insbesondere weist die Steuereinheit zumindest eine Gruppenbildungseinheit auf, die dazu vorgesehen ist, aus der Vielzahl an Heizelementen zumindest eine Gruppe an Heizelementen auszuwählen, die dazu vorgesehen ist, eine Heizzone zu bilden, die von der Gruppe an Heizelementen gemeinsam beheizt wird, wobei eine der Heizzone zugeordnete Heizleistung auf die Heizelemente der Gruppe aufgeteilt wird. Alternativ ist es denkbar, dass der variable Kochbereich von einem erreichbaren Bereich zumindest eines beweglichen Heizelements, insbesondere von zumindest zwei, vorteilhaft von zumindest vier beweglichen Heizelementen, definiert ist, die dazu vorgesehen sind, eine Heizzone einzeln oder gemeinsam zu beheizen, in dem sie sich unter dieser bewegen. Unter einer "Sensoreinheit" soll insbesondere eine elektronische Einheit verstanden werden, die zumindest einen Sensor aufweist. Vorteilhaft ist der zumindest eine Sensor als elektromagnetischer Sensor, insbesondere als Spule, ausgebildet. Alternativ ist es denkbar, dass der zumindest eine Sensor als Kamera ausgebildet ist. Vorzugsweise unterscheidet sich die Sensoreinheit von einer Sensoreinheit, die in zumindest im Wesentlichen periodischen Abständen automatisch Messungen durchführt. Unter "vorgesehen" soll insbesondere speziell programmiert, ausgelegt und/oder ausgestattet verstanden werden. Unter einer "Geometriekenngröße" eines Gargeschirrs soll insbesondere eine Größe, eine Formkenngröße, insbesondere eine Orientierung und/oder eine Form, und/oder eine Positionskenngröße, insbesondere eine Position in Form von Koordinaten, des aufgestellten Gargeschirrs verstanden werden. Insbesondere ist die Steuereinheit dazu vorgesehen, in Abhängigkeit von der zumindest einen Geometriekenngröße zumindest eine Heizzone zu definieren. Insbesondere ist die Gruppenbildungseinheit dazu vorgesehen, in Abhängigkeit von der Geometriekenngröße zumindest eine Gruppe von Heizelementen zusammenzustellen. Unter einer "Steuereinheit" soll insbesondere eine elektronische Einheit verstanden werden, die vorzugsweise in einer Steuer- und/oder Regeleinheit eines Kochfelds zumindest teilweise integriert ist und die vorzugsweise dazu vorgesehen ist, zumindest eine Heizleistung der Heizelemente zu steuern und/oder zu regeln. Vorzugsweise umfasst die Steuereinheit eine Recheneinheit und insbesondere zusätzlich zur Recheneinheit eine Speichereinheit mit einem darin gespeicherten Steuer- und/oder Regelprogramm, das dazu vorgesehen ist, von der Recheneinheit ausgeführt zu werden. Insbesondere weist die Steuereinheit zumindest eine Speichereinheit auf, in der in zumindest einem Betriebsmodus die zumindest eine Geometriekenngröße abgelegt ist. Insbesondere ist die Sensoreinheit teilweise, insbesondere zumindest eine Auswerteeinheit der Sensoreinheit, einstückig mit der Steuereinheit ausgebildet. Unter einer "Einzelmessung" soll insbesondere ein Messvorgang der Sensoreinheit verstanden werden, der von einem zumindest im Wesentlichen periodisch wiederholten Messvorgang abweicht. Insbesondere wird bei einer Einzelmessung jeder Teilbereich eines von der Sensoreinheit erfassten Bereichs maximal ein Mal ausgemessen. Insbesondere werden bei einer Einzelmessung Teilbereiche, die aktuell beheizt werden, von der Messung ausgeschlossen. Unter einer "Bedieneranfrage" soll insbesondere ein von einem Bediener über eine Eingabeeinheit getätigtes Eingabesignal verstanden werden. Insbesondere ist das Eingabegerät als Bediengerät, insbesondere als Bedientaste, ausgebildet. Alternativ ist es denkbar, dass das Eingabegerät als Sensoreinheit ausgebildet ist, die dazu vorgesehen ist, insbesondere über akustische Sensoren, den Vorgang eines Aufstellens eines Gargeschirrs zu detektieren. Unter einer "Resetsituation" soll insbesondere eine Situation verstanden werden, die unabhängig von einer Wartezeit auftritt. Insbesondere ist die Resetsituation eine erneute Bedieneranfrage zum Starten einer weiteren Einzelmessung. Insbesondere ist die Resetsituation eine Deaktivierung der Steuereinheit, insbesondere ein Abschalten der Kochfeldvorrichtung. Alternativ ist es denkbar, dass eine Speicherung über eine Deaktivierung der Steuereinheit hinaus erfolgt. Es kann insbesondere eine verbesserte Bedienbarkeit erreicht werden. Insbesondere kann ein unnötig häufiges Auslösen einer Einzelmessung vermieden werden. Insbesondere kann Zeit gespart werden, die bei einem erneuten Auslösen der Einzelmessung aufgewendet werden müsste.

Vorteilhaft weist die Induktionskochfeldvorrichtung zumindest eine Anzeigeeinheit auf, wobei die Steuereinheit dazu vorgesehen ist, in zumindest einem Betriebszustand zumindest die eine detektierte Geometriekenngröße über die Anzeigeeinheit zu visualisieren. Insbesondere ist die Steuereinheit dazu vorgesehen, auf der Anzeigeeinheit ein, insbesondere abstrahiertes, Abbild der Kochfeldplatte mit darauf angeordnetem Gargeschirr darzustellen, wobei Position und/oder Form des visualisierten Gargeschirrs durch die zumindest eine detektierte Geometriekenngröße bestimmt sind. Vorteilhaft ist die Anzeigeeinheit als monochromer oder farbiger Bildschirm, insbesondere als LCD-und/oder OLED-Display, ausgebildet. Insbesondere unterscheidet sich die Anzeigeeinheit von einer E-Ink-Anzeige. Alternativ ist eine Ausbildung der Anzeigeeinheit als LED-Matrix denkbar. Insbesondere ist die Steuereinheit dazu vorgesehen, die Geometriekenngröße zumindest so lange auf der Anzeigeeinheit zu visualisieren, bis eine Bedieneranfrage erfolgt und/oder bis in zumindest einem Betriebsmodus, insbesondere bei Ausbleiben einer Bedieneranfrage, eine Wartezeit von zumindest 13 Sekunden, insbesondere zumindest 15 Sekunden, vorteilhaft zumindest 20 Sekunden, besonders vorteilhaft zumindest 30 Sekunden, bevorzugt zumindest bis zum Übergang in einen Energiesparmodus, abgelaufen ist. Insbesondere ist die Anzeigeeinheit als Bedienerschnittstelleneinheit ausgebildet ist. Unter einer "Bedienerschnittstelleneinheit" soll insbesondere eine Einheit verstanden werden, die zumindest eine Eingabeeinheit und zumindest eine Anzeigeeinheit aufweist. Insbesondere ist die Anzeigeeinheit als berührungsempfindliches Display ausgebildet. Alternativ ist es denkbar, dass die Anzeigeeinheit bildenden LEDs als Bedientasten ausgebildet sind. Insbesondere ist die Steuereinheit dazu vorgesehen, bei einer Betätigung, insbesondere einem Berühren, eines visualisierten Gargeschirrs, eine interaktive Heizleistungszuordnung zu einer dem visualisierten Gargeschirr korrespondierenden Heizzone durchzuführen. Insbesondere ist die Steuereinheit dazu vorgesehen, bei Betätigung, insbesondere einem Berühren, eines freien, also nicht von einem visualisierten Gargeschirr verdeckten Bereichs, eine Einzelmessung zu starten. Alternativ sind andere Eingabeeinheiten, insbesondere Tastenfelder und/oder Drehschalter, bekannt. Es kann insbesondere eine einfache Kontrolle der Sensoreinheit und/oder eine bedienerfreundliche Bedienung erreicht werden.

Weiterhin wird vorgeschlagen, dass die Steuereinheit dazu vorgesehen ist, in zumindest einem Betriebsmodus die Sensorkenngröße zumindest über eine bestimmte Wartezeit hinaus zu speichern. Unter einer "Wartezeit" soll insbesondere eine Zeitdauer verstanden werden, die seit einer letzten Bedieneranfrage verstrichen ist, während keine Heizzone des variablen Kochbereichs beheizt wird. Die bestimmte Wartezeit beträgt insbesondere zumindest 1 Minute, vorteilhaft zumindest 3 Minuten, besonders vorteilhaft zumindest 4 Minuten, und insbesondere maximal 10 Minuten, vorteilhaft maximal 8 Minuten, vorzugsweise maximal 6 Minuten. Insbesondere ist die Steuereinheit dazu vorgesehen, bei Überschreiten der bestimmten Wartezeit zumindest die Anzeigeeinheit, insbesondere auch sich selbst, in einen Ruhemodus zu versetzen. Unter einem "Ruhemodus" soll insbesondere ein Betriebsmodus mit verringertem Energieverbrauch, insbesondere mit deaktivierter Anzeigeeinheit und/oder deaktivierter Recheneinheit, verstanden werden. Insbesondere ist die Steuereinheit dazu vorgesehen, nach einer Rückkehr aus dem Ruhemodus die zumindest eine detektierte und abgespeicherte Geometriekenngröße erneut auf der Anzeigeeinheit zu visualisieren. Es kann insbesondere eine Energieersparnis und/oder eine Zeitersparnis erreicht werden.

Weiterhin wird vorgeschlagen, dass die Heizeinheit derInduktionskochfeldvorrichtung, die mit ihren Heizelementen den variablen Kochbereich definiert, zumindest teilweise mit der Sensoreinheit einstückig ausgebildet ist. Insbesondere sind die Heizelemente als Induktionsheizelemente, also als Induktoren bzw. Spulen ausgebildet und sind somit geeignet, auf induktivem Weg eine Anwesenheit eines Gargeschirrs zu detektieren. Insbesondere bilden die Heizelemente der Heizeinheit Sensoren der Sensoreinheit. Insbesondere kann eine bauteilsparende Ausgestaltung erreicht werden. Insbesondere kann auf zusätzliche Sensoren verzichtet werden. Alternativ ist es denkbar, dass die Heizelemente als Strahlungsheizkörper und/oder Widerstandsheizkörper ausgebildet sind. Weiterhin ist es denkbar, dass die Sensoren unabhängig von den Heizelementen ausgebildet sind. Insbesondere sind zwischen, um und/oder über den Heizelementen zusätzlich Sensoren, insbesondere induktive Sensoren, angeordnet.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein erfindungsgemäßes Kochfeld mit einer erfindungsgemäßen Kochfeldvorrichtung in einer schematischen Darstellung und
- Fig. 2: ein erfindungsgemäßes Verfahren in einem schematischen Ablaufschema.

Figur 1 zeigt ein Kochfeld 10 mit einer als Induktionskochfeldvorrichtung ausgebildeten Kochfeldvorrichtung 11. Die Kochfeldvorrichtung 11 weist einen variablen Kochbereich 26 auf. Der variable Kochbereich 26 ist auf einer Kochfeldplatte 24 der Kochfeldvorrichtung 11 angeordnet. Die Kochfeldvorrichtung 11 weist weiterhin eine Heizeinheit 12 mit einer Vielzahl an als Induktionsheizelementen ausgebildeten Heizelementen 14 auf. Die Heizelemente 14 sind in einer hexagonalen Matrix angeordnet. Die Heizelemente 14 sind unterhalb der Kochfeldplatte 24 angeordnet. Der variable Kochbereich 26 ist von der Vielzahl an Heizelementen 14 definiert.

Weiterhin weist die Kochfeldvorrichtung 11 eine Sensoreinheit 16 auf, die dazu vorgesehen ist, Geometriekenngrößen, also Positionen, Formen und Größen von in dem Kochbereich 26 platzierten Gargeschirr 28, zu detektieren. Die Sensoreinheit 16 ist teilweise einstückig mit der Heizeinheit 12 ausgebildet. Die Heizelemente 14 sind mit einer Messelektronik 18 verbunden, die dazu vorgesehen ist, über induktivem Weg einen Bedeckungsgrad der einzelnen Heizelemente 14 zu bestimmen. Aus den Bedeckungsgraden ermittelt die Sensoreinheit 16 Formen, Größen und Positionen von aufgestelltem Gargeschirr 28.

Weiterhin weist die Kochfeldvorrichtung 11 eine Steuereinheit 20 auf, die unter anderem dazu vorgesehen ist, eine Einzelmessung 58 der Sensoreinheit 16 auf Bedieneranfrage 54 zu starten und hierbei detektierte Geometriekenngrößen zu speichern (Figur 2). Die Steuereinheit 20 ist dazu vorgesehen, die detektierten Geometriekenngrößen so lange zu speichern, bis eine Resetsituation auftritt. Die Steuereinheit 20 ist dazu vorgesehen, die detektierten Geometriekenngrößen über eine Wartezeit 66 hinaus zu speichern. Die Steuereinheit 20 ist dazu vorgesehen, nach der Wartezeit 66 in einen Ruhemodus 68 zu wechseln, wobei ein Großteil einer Recheneinheit der Steuereinheit 20 und die Anzeigeeinheit 22 deaktiviert werden. Die Wartezeit 66 beträgt 5 Minuten. Alternativ sind auch andere Wartezeiten und/oder eine Deaktivierung des Ruhemodus 68 denkbar.

Ferner weist die Kochfeldvorrichtung 11 eine Anzeigeeinheit 22 auf, wobei die Steuereinheit 20 dazu vorgesehen ist, die detektierten Geometriekenngrößen über die Anzeigeeinheit 22 zu visualisieren. Die Steuereinheit 20 ist dazu vorgesehen die detektierten Geometriekenngrößen in einem Betriebsmodus, in dem keine Bedieneranfrage 54, 56 erfolgt, über die Anzeigeeinheit 22 zu visualisieren, bis die Wartezeit 66 abgelaufen ist. Die Anzeigeeinheit 22 ist als Bedienerschnittstelleneinheit ausgebildet. Die Anzeigeeinheit 22 ist als berührungsempfindlicher Bildschirm ausgebildet.

Bei einem Einschalten 50 des Kochfelds 10 bzw. der Kochfeldvorrichtung 11 wird die Anzeigeeinheit 22 mit leerem Inhalt initialisiert. Darufhin wird in einer Warteschleife 52 auf eine Bedieneranfrage 54, 56 gewartet. Erfolgt während dieser Warteschleife 52 eine erste Bedieneranfrage 54, indem eine freie Fläche des visualisierten Kochfelds auf der Anzeigeeinheit 22 betätigt wird, wird eine Einzelmessung 58 durchgeführt. Hierbei detektierte Geometriekenngrößen überschreiben, insoweit diese vorhanden sind, Geometriekenngrößen einer zuvor stattgefundenen Einzelmessung 58. Die Steuereinheit 20 legt entsprechend einer Anzahl an detektierten Gargeschirren 28 und in Abhängigkeit von detektierten Geometriekenngrößen Gruppen von Heizelementen 14 fest, die jeweils eine Heizzone 30 definieren (schraffiert angedeutet). Es erfolgt eine Visualisierung 60 der Geometriekenngröße auf der Anzeigeeinheit 22 und eine Rückkehr in die Warteschleife 52. Erfolgt während der Warteschleife 52 eine zweite Bedieneranfrage 56, indem eine Fläche des visualisierten Kochfelds, an der Geometriekenngrößen des detektierten Gargeschirrs 28 angezeigt, auf der Anzeigeeinheit 22 betätigt wird, wird ein Leistungseinstellungsmenü auf der Anzeigeeinheit 22 dargestellt, das eine Heizleistungsauswahl 62 für das ausgewählte Gargeschirr 28 bzw. die entsprechende Heizzone 30 durch den Bediener ermöglicht. Die Steuereinheit 20 führt nach Auswahl der Heizleistung eine Leistungseinstellung 64 bzw. Heizleistungsregelung der Heizzone 30 aus. Anschließend kehrt die Steuereinheit 20 in die Warteschleife 52 zurück, nachdem erneut die Visualisiserung der detektierten Geometriekenngrößen durchgeführt wurde.

Wird die Warteschleife 52, während keiner Heizzone 30 eine Heizleistung über Null zugeordnet ist, länger als die Wartezeit 66 ausgeführt, wechselt die Steuereinheit 20 in den Ruhemodus 68. Im Ruhemodus 68 wird weiterhin auf eine reaktivierende Bedieneranfrage 70 gewartet. Wird eine weitere Wartezeit 72 von 30 Minuten überschritten, wird das Kochfeld 10 und somit die Kochfeldvorrichtung 11 in einem Abschaltvorgang 74 abgeschaltet. Bei dem Abschaltvorgang 74 werden die detektieren und abgespeicherten Geometriekenngrößen gelöscht. Erfolgt innerhalb der weiteren Wartezeit 72 eine Bedieneranfrage 70, werden die Steuereinheit 20 und die Anzeigeeinheit 22 bei einer Reaktivierung 76 wieder eingeschaltet. Nach der Reaktivierung 76 erfolgt erneut die Visualisierung 60 mit den abgespeicherten, detektierten Geometriekenngrößen und eine Rückkehr in die Warteschleife 52.

Weiterhin ist es vorgesehen, dass der Bediener über weitere Bedieneranfragen (hier nicht dargestellt) innerhalb der Warteschleife 52 in ein Konfigurationsmenü der Kochfeldvorrichtung 11 gelangt, um Gerätegrundeinstellungen und Ähnliches anzupassen. Weiterhin ist es denkbar, dass das Konfigurationsmenü nur aufrufbar ist, wenn keiner Heizzone 30 eine Heizleistung zugeordnet ist.

### Bezugszeichen:

- 10: Kochfeld
- 11: Kochfeldvorrichtung
- 12: Heizeinheit
- 14: Heizelement
- 16: Sensoreinheit
- 18: Messelektronik
- 20: Steuereinheit
- 22: Anzeigeeinheit
- 24: Kochfeldplatte
- 26: Kochbereich
- 28: Gargeschirr
- 30: Heizzone
- 50: Einschalten
- 52: Warteschleife
- 54: Bedieneranfrage
- 56: Bedieneranfrage
- 58: Einzelmessung
- 60: Visualisierung
- 62: Heizleistungsauswahl
- 64: Leistungseinstellung
- 66: Wartezeit
- 68: Ruhemodus
- 70: Bedieneranfrage
- 72: Wartezeit
- 74: Abschaltvorgang
- 76: Reaktivierung

## Patentansprüche

1. Induktionskochfeldvorrichtung (11), mit zumindest einem variablen Kochbereich (26), mit zumindest einer Anzeigeeinheit (22) die als Bedienerschnittstelleneinheit ausgebildet ist, mit zumindest einer Sensoreinheit (16), die dazu vorgesehen ist, zumindest eine Geometriekenngröße zumindest eines in dem Kochbereich (26) platzierten Gargeschirrs (28) zu detektieren, und mit zumindest einer Steuereinheit (20), die dazu vorgesehen ist, eine Einzelmessung (58) der Sensoreinheit (16) auf Bedieneranfrage (54) zu starten und zumindest eine hierbei detektierte Geometriekenngröße zu speichern, wobei die Steuereinheit (20) dazu vorgesehen ist, die zumindest eine detektierte Geometriekenngröße zumindest so lange zu speichern, bis eine Resetsituation auftritt, und wobei die Steuereinheit (20) dazu vorgesehen ist, in zumindest einem Betriebszustand zumindest die eine detektierte Geometriekenngröße über die Anzeigeeinheit (22) zu visualisieren, **dadurch gekennzeichnet, dass** die Steuereinheit (20) dazu vorgesehen ist, bei Betätigung eines freien, also nicht von einem visualisierten Gargeschirr (28) verdeckten Bereichs des visualisierten Kochfelds auf der Anzeigeeinheit (22), eine Einzelmessung (58) zu starten.

2. Induktionskochfeldvorrichtung (11) nach Anspruch 1, **dadurch gekennzeichnet, dass** die 2. Induktionskochfeldvorrichtung (11) nach Anspruch 1, **dadurch gekennzeichnet, dass** die Steuereinheit (20) dazu vorgesehen ist, bei Überschreiten einer bestimmten Wartezeit (66) zumindest die Anzeigeeinheit (22) in einen Ruhemodus (68) zu versetzen.

3. Induktionskochfeldvorrichtung (11) nach Anspruch 2, **dadurch gekennzeichnet, dass** die Steuereinheit (20) dazu vorgesehen ist, nach einer Rückkehr aus dem Ruhemodus (68) die zumindest eine detektierte und abgespeicherte Geometriekenngröße erneut auf der Anzeigeeinheit (22) zu visualisieren.

4. Induktionskochfeldvorrichtung (11) nach einem der vorhergehenden Ansprüche, **dadurch gekennzeichnet, dass** die Sensoreinheit (16) dazu vorgesehen ist, in zumindest einem Betriebsmodus zumindest eine Positionskenngröße von dem zumindest einen in dem variablen Kochbereich (26) platzierten Gargeschirr (28) zu detektieren.

5. Induktionskochfeldvorrichtung (11) nach einen der vorhergehenden Ansprüche, **dadurch gekennzeichnet, dass** die Steuereinheit (20) dazu vorgesehen ist, in zumindest einem Betriebsmodus die zumindest eine detektierte Geometriekenngröße zumindest über eine Wartezeit (66) hinaus zu speichern.

6. Induktionskochfeldvorrichtung (11) nach einem der vorhergehenden Ansprüche, **gekennzeichnet durch** zumindest eine Heizeinheit (12), die zumindest teilweise mit der Sensoreinheit (16) einstückig ausgebildet ist.

7. Induktionskochfeldvorrichtung (11) nach einem der vorhergehenden Ansprüche, **dadurch gekennzeichnet, dass** die Steuereinheit (20) dazu vorgesehen ist, die Geometriekenngröße in zumindest einem Betriebsmodus für eine Zeit von zumindest 13 Sekunden über die Anzeigeeinheit (22) zu visualisieren.

8. Induktionskochfeldvorrichtung (11) nach einem der vorhergehenden Ansprüche, **dadurch gekennzeichnet, dass** die Anzeigeeinheit (22) als Bedienerschnittstelleneinheit ausgebildet ist.

9. Kochfeld mit zumindest einer Induktionskochfeldvorrichtung (11) nach einem der vorhergehenden Ansprüche.

10. Verfahren zum Betrieb einerInduktionskochfeldvorrichtung (11) nach einem der Ansprüche 1 bis 8, mit zumindest einem variablen Kochbereich (26), mit zumindest einer Anzeigeeinheit (22), mit zumindest einer Sensoreinheit (16), die zumindest eine Geometriekenngröße zumindest eines in dem Kochbereich (26) platzierten Gargeschirrs (28) detektiert, und mit zumindest einer Steuereinheit (20), die eine Einzelmessung (58) der Sensoreinheit (16) auf Bedieneranfrage (54) startet und zumindest eine hierbei detektierte Geometriekenngröße speichert, wobei die zumindest eine detektierte Geometriekenngröße zumindest so lange gespeichert wird, bis eine Resetsituation auftritt, und wobei in zumindest einem Betriebszustand zumindest die eine detektierte Geometriekenngröße über die Anzeigeeinheit (22) visualisiert wird, **dadurch gekennzeichnet, dass** bei Betätigung eines freien, also nicht von einem visualisierten Gargeschirr (28) verdeckten Bereichs, eine Einzelmessung (58) gestartet wird.

## Claims

1. Induction cooking hob device (11) having at least one variable cooking area (26), at least one display unit (22) which is embodied as an operator interface unit, at least one sensor unit (16), which is provided to detect at least one geometry variable of at least one piece of cookware (28) disposed in the cooking area (26) and having at least one control unit (20) which is provided to start an individual measurement (58) of the sensor unit (16) at the request of the operator (54) and to store at least one geometry variable detected in the process, wherein the control unit (20) is provided to store the at least one detected geometry variable at least until a reset situation occurs, and wherein the control unit (20) is provided to at least visualise the one detected geometry variable by way of the display unit (22) in at least one operating state, **characterised in that** the control unit (20) is provided to start an individual measurement (58) upon actuation of a free area of the visualised hob on the display unit (22), in other words an area which is not concealed by a visualised piece of cookware (28).

2. Induction cooking hob device (11) according to claim 1, **characterised in that** the control unit (20) is provided to at least put the display unit (22) into standby mode (68) when a certain waiting time (66) is exceeded.

3. Induction cooking hob device (11) according to claim 2, **characterised in that** the control unit (20) is provided to visualise the at least one detected and stored geometry variable again on the display unit (22) after returning from the standby mode (68).

4. Induction cooking hob device (11) according to one of the preceding claims, **characterised in that** the sensor unit (16) is provided to detect at least one position variable of the at least one piece of cookware (28) disposed in the variable cooking area (26) in at least one operating mode.

5. Induction cooking hob device (11) according to one of the preceding claims, **characterised in that** in at least one operating mode, the control unit (20) is provided to store the at least one detected geometry variable at least beyond a waiting time (66).

6. Induction cooking hob device (11) according to one of the preceding claims, **characterised by** at least one heating unit (12), which is embodied at least partly in one piece with the sensor unit (16).

7. Induction cooking hob (11) according to one of the preceding claims, **characterised in that** in at least one operating mode the control unit (20) is provided to visualise the geometry variable by way of the display unit (22) for a time of at least 13 seconds.

8. Induction cooking hob (11) according to one of the preceding claims, **characterised in that** the display unit (22) is embodied as an operator interface unit.

9. Hob having at least one induction cooking hob (11) according to one of the preceding claims.

10. Method for operating an induction cooking hob (11) according to one of claims 1 to 8, having at least one variable cooking area (26), at least one display unit (22), at least one sensor unit (16), which detects at least one geometry variable of at least one piece of cookware (28) disposed in the cooking area (26), and having at least one control unit (20), which starts an individual measurement (58) of the sensor unit (16) at the request of an operator (54) and stores at least one geometry variable detected in this process, wherein the at least one detected geometry variable is stored at least until a reset situation occurs, and wherein in at least one operating state, at least the one detected geometry variable is visualised by way of the display unit (22), **characterised in that** during actuation of a free area, in other words not concealed by a visualised piece of cookware (28), an individual measurement (58) is started.

## Revendications

1. Dispositif de plaque de cuisson à induction (11) comprenant au moins une zone de cuisson variable (26), comprenant au moins une unité d'affichage (22) qui est réalisée comme unité d'interface utilisateur, comprenant au moins une unité de capteur (16) qui est ménagée pour détecter au moins une caractéristique de géométrie d'au moins un récipient de cuisson (28) placé dans la zone de cuisson (26), et comprenant au moins une unité de commande (20) qui est ménagée pour démarrer une mesure individuelle (58) de l'unité de capteur (16) sur demande de l'utilisateur (54) et pour mettre en mémoire au moins une caractéristique de géométrie détectée lors de la mesure, l'unité de commande (20) étant ménagée pour mettre en mémoire l'au moins une caractéristique de géométrie détectée jusqu'à ce qu'une situation de remise à zéro se produise, et l'unité de commande (20) étant ménagée, dans au moins un état de fonctionnement, pour visualiser par l'intermédiaire de l'unité d'affichage (22) l'au moins une caractéristique de géométrie détectée, **caractérisé en ce que** l'unité de commande (20) est ménagée pour démarrer une mesure individuelle (58) lors de l'activation d'une zone libre, donc non recouverte par un récipient de cuisson visualisé (28), de la plaque de cuisson visualisée sur l'unité d'affichage (22).

2. Dispositif de plaque de cuisson à induction (11) selon la revendication 1, **caractérisé en ce que** l'unité de commande (20) est ménagée pour mettre au moins l'unité d'affichage (22) dans un mode de repos (68) lors du dépassement d'un temps d'attente déterminé (66).

3. Dispositif de plaque de cuisson à induction (11) selon la revendication 2, **caractérisé en ce que** l'unité de commande (20) est ménagée pour visualiser l'au moins une caractéristique de géométrie détectée et mise en mémoire de nouveau sur l'unité d'affichage (22) après un retour du mode de repos (68).

4. Dispositif de plaque de cuisson à induction (11) selon l'une quelconque des revendications précédentes, **caractérisé en ce que** l'unité de capteur (16) est ménagée pour détecter dans au moins un mode de fonctionnement au moins une caractéristique de position de l'au moins un récipient de cuisson (28) placé dans la zone de cuisson variable (26).

5. Dispositif de plaque de cuisson à induction (11) selon l'une quelconque des revendications précédentes, **caractérisé en ce que** l'unité de commande (20) est ménagée pour mettre en mémoire dans au moins un mode de fonctionnement l'au moins une caractéristique de géométrie détectée au moins au-delà d'un temps d'attente (66).

6. Dispositif de plaque de cuisson à induction (11) selon l'une quelconque des revendications précédentes, **caractérisé par** une unité de chauffage (12) qui est réalisée au moins en partie d'une seule pièce avec l'unité de capteur (16).

7. Dispositif de plaque de cuisson à induction (11) selon l'une quelconque des revendications précédentes, **caractérisé en ce que** l'unité de commande (20) est ménagée pour visualiser dans au moins un mode de fonctionnement la caractéristique de géométrie pour un temps d'au moins 13 secondes par l'intermédiaire de l'unité d'affichage (22).

8. Dispositif de plaque de cuisson à induction (11) selon l'une quelconque des revendications précédentes, **caractérisé en ce que** l'unité d'affichage (22) est réalisée comme unité d'interface utilisateur.

9. Plaque de cuisson comprenant au moins un dispositif de plaque de cuisson à induction (11) selon l'une quelconque des revendications précédentes.

10. Procédé de fonctionnement d'un dispositif de plaque de cuisson à induction (11) selon l'une quelconque des revendications 1 à 8, comprenant au moins une zone de cuisson variable (26), comprenant au moins une unité d'affichage (22), comprenant au moins une unité de capteur (16) qui détecte au moins une caractéristique de géométrie d'au moins un récipient de cuisson (28) placé dans la zone de cuisson (26), et comprenant au moins une unité de commande (20) qui démarre une mesure individuelle (58) de l'unité de capteur (16) sur demande de l'utilisateur (54) et met en mémoire au moins une caractéristique de géométrie détectée lors de la mesure jusqu'à ce qu'une situation de remise à zéro se produise, et l'au moins une caractéristique de géométrie détectée étant visualisée par l'intermédiaire de l'unité d'affichage (22) dans au moins un état de fonctionnement, **caractérisé en ce qu'**une mesure individuelle (58) est démarrée lors de l'activation d'une zone libre, donc non recouverte par un récipient de cuisson visualisé (28).
